# EUROPÄISCHE PATENTSCHRIFT

(11) **EP 0 377 134 B1**
(45) Veröffentlichungstag und Bekanntmachung des Hinweises auf die Patenterteilung: **13.10.1993**
(21) Anmeldenummer: 89122613.6
(22) Anmeldetag: 07.12.1989
(51) Int. Cl.: B26B 27/00, H02G 1/12

(54) **Gerät zum Schlitzen und Ringeln von Zierverpackungsbändern**
Apparatus for splicing and curling decorative ribbons
Dispositif pour couper par languettes et boucler des rubans décoratifs

(30) Priorität: 31.12.1988 DE 8816240 U
(43) Veröffentlichungstag der Anmeldung: 11.07.1990
(73) Patentinhaber: Heitz, Walter-Helmut, D-30966 Hemmingen (DE)
(72) Erfinder: Heitz, Walter-Helmut, D-30966 Hemmingen (DE)
(74) Vertreter: Thömen, Uwe, Dipl.-Ing.

(56) Entgegenhaltungen:
- DE-A- 2 657 506
- DE-U- 8 910 865
- US-A- 3 176 555
- US-A- 3 355 803
- US-A- 3 883 953

## Beschreibung

Die Erfindung betrifft ein Handgerät zum Schlitzen und Ringeln von Zierverpackungsbändern gemäß dem Oberbegriff des Patentanspruchs 1.

Zum Verpacken von Geschenken werden bekanntlich Zierverpackungsbänder verwendet. Zur optischen Verbesserung ist es bekannt, diese Bänder in Längsrichtung zu Schlitzen, so daß eine Vielzahl schmaler Streifen entstehen. Daneben ist es auch üblich, sogenannte Ringelbänder zu erzeugen. Wenn nämlich ein Zierverpackungsband über eine scharfe Kante gezogen wird, ringelt sich das Band, und wenn das Zierverpackungsband zusätzlich in Längsrichtung geschlitzt worden ist, ringeln sich die entstehenden einzelnen schmalen Streifen.

Durch die US-A-3 883 953 ist ein Handgerät bekannt, welches es ermöglicht, ein Zierverpackungsband zu schlitzen. Das Handgerät umfaßt einen Schneidstempel, der federnd und beweglich mit einer Gegenplatte verbunden ist, wobei der Schneidstempel auf seiner der Gegenplatte zugewandten Seite eine Vielzahl von Schneidelementen besitzt, um das Zierverpackungsband zu schlitzen.

Bei dem bekannten Handgerät sind die Schneidelemente durch spitze kammartige Metallzähne gebildet. Die Herstellung solcher Metallzähne ist in der Praxis sehr aufwendig, denn diese Metallzähne können nicht durch Stanzen erzeugt werden. Beim Stanzen bildet sich nämlich insbesondere im Bereich der Spitzen ein Grat, so daß eine Nachbehandlung durch Feilen erforderlich ist, um scharfe Spitzen zu erhalten. Eine solche Nachbehandlung ist jedoch bei der Produktion von großen Stückzahlen sehr zeitaufwendig und damit teuer.

Im übrigen erstrecken sich die Metallzähne bei dem bekannten Handgerät quer zu der Richtung, in welcher das Zierverpackungsband zum Schlitzen zwischen dem Schneidstempel und der Gegenplatte bewegt wird. Diese Anordnung hat zur Folge, daß sich während des Schlitzvorganges das Zierverpackungsband nach oben in den vergrößerten Querschnitt der Zähne hinein bewegt. Die Folge ist ein unsauber und optisch unangenehm geschlitztes Zierverpackungsband. Wenn sich nämlich das Zierverpackungsband nach oben bewegt, kommen nicht mehr die Spitzen der Metallzähne zur Wirkung, sondern deren verbreiterter Querschnitt, so daß das Zierverpackungsband nicht sauber geschlitzt, sondern vielmehr aufgerissen wird.

Aus den genannten Gründen hat sich das bekannte Gerät in der Praxis nicht bewähren können.

In der DE-A-2 657 506 ist eine Vorrichtung beschrieben, die zum Schneiden von Streifen aus einer Folienbahn dient. Die bekannte Vorrichtung besitzt einen zwischen einer Abwickel- und einer Aufwickeleinrichtung für die Folienbahn angeordneten Werkzeughalter, in dem eine Vielzahl von parallel zueinander und mit Abstand voneinander angeordneten Schneidklingen gehalten sind, die zumindest teilweise aus dem Werkzeughalter herausragen und deren Schneidkanten jeweils in zur Bewegungsrichtung der Folienbahn entgegengesetzter Richtung vorspringen.

Die Vorrichtung umfaßt außerdem noch eine Basisplatte mit Öffnungen für die Schneidklinge, wobei der Werkzeughalter in einer Richtung parallel auf die Basisplatte zu bewegt werden kann. Als Handgerät zum Schlitzen von Zierverpackungsbändern ist die bekannte Vorrichtung nicht geeignet.

Der Erfindung liegt die Aufgabe zugrunde, ein Handgerät zu schaffen, welches bei einfacher und kostengünstiger Herstellung und bei einfacher Handhabung ein sicherers und sauberes Schlitzen von Zierverpackungsbändern ermöglicht.

Die Lösung dieser Aufgabe erfolgt bei dem im Oberbegriff des Patentanspruchs 1 genannten Handgerät durch die Merkmale des kennzeichnenden Teils des Patentanspruchs 1.

Bei der Erfindung sind die Schneidelemente als Kunststoffschneiden ausgebildet, die sich nicht quer zur Relativbewegung zwischen dem Handgerät und dem Zierverpackungsband, sondern in Richtung dieser Relativbewegung erstrecken. Außerdem ist die Gegenplatte als eine Matrize mit Löchern ausgebildet, wobei jeder einzelnen Kunststoffschneide ein Loch zugeordnet ist, in welches die betreffende Kunststoffschneide eintauchen kann.

Durch die genannten Maßnahmen wird ein sauber geschlitztes Zierverpackungsband erreicht. Da die einzelnen Kunststoffschneiden in die Löcher eintauchen können, ist gewährleistet, daß die Kunststoffschneiden das Zierverpackungsband durchdringen bzw. durchstoßen, und da sich die Kunststoffschneiden in Richtung der Relativbewegung zwischen dem Handgerät und dem Zierverpackungsband erstrecken, ist nach dem Durchstoßen bzw. Durchdringen des Zierverpackungsbandes mit den Kunststoffschneiden ein einwandfreies Schlitzen möglich.

Vorzugsweise bestehen übrigens nicht nur die Schneidelemente aus Kunststoff, vielmehr wird das ganze komplette Handgerät aus Kunststoff hergestellt.

In einer zweckmäßigen Ausgestaltung der Erfindung besitzen die Kunststoffschneiden eine Form nach Art eines Stiletts mit einer Spitze, wobei beide Außenkanten jeder Kunststoffschneide scharf ausgebildet sind. Dadurch ist es möglich, das Handgerät sowohl rechtshändig als auch linkshändig zu benutzen, denn in beiden möglichen Bewegungsrichtungen kommen die scharfen Außenkanten zur Wirkung, um das Zierverpackungsband zu schlitzen.

In einer weiteren zweckmäßigen Ausgestaltung der Erfindung sind der Schneidstempel und die Gegenplatte mittig so miteinander verbunden und gelagert, daß sie eine Doppelgabel bilden und daß sie parallel zueinander bewegbar sind. In ihrer Arbeitsposition liegen der Schneidstempel und die Gegenplatte parallel aufeinander, so daß alle Kunststoffschneiden gleichzeitig in die Löcher eindringen, die in vorteilhafter Weise als Schlitze ausgebildet sind.

Diese Maßnahme ermöglicht eine sichere Führung, weil der Schneidstempel und die Gegenplatte in ihrer Arbeitsposition ohne Freiraum aufeinander liegen.

In einer weiteren zweckmäßigen Ausgestaltung der Erfindung ist vorgesehen, daß der Schneidstempel und/oder die Gegenplatte an mindestens einer ihrer Längsseiten eine scharfe hinterschnittene Kante aufweisen. Diese Kante ermöglicht es, das Zierverpackungsband nicht nur zu schlitzen, sondern gleichzeitig auch zu ringeln, indem das Zierverpackungsband über die scharfe Kante gezogen wird.

Als eine Alternative sieht die Erfindung gemäß dem Patentanspruch 1 noch vor, daß die dem Schneidstempel zugewandte Oberfläche der Gegenplatte als eine weiche Oberfläche ausgebildet ist.

In Versuchen hat sich nämlich gezeigt, daß es schon ausreicht, die Oberfläche der Gegenplatte weich auszubilden, um ein optisch saüber geschlitztes Ringelband mit den neuartigen Kunststoffschneiden zu erzeugen. Durch die weiche Oberfläche wird erreicht, daß die Spitzen der Kunststoffschneiden das Zierverpackungsband beim Zusammendrücken von Schneidstempel und Gegenplatte durchdringen, wodurch das Zierverpackungsband saüber geschlitzt werden kann.

Weitere zweckmäßige Ausgestaltungen und vorteilhafte Weiterbildungen der Erfindung ergeben sich aus den Unteransprüchen, der Beschreibung und der nachfolgenden Zeichnung.

Zum besseren Verständnis wird die Erfindung nachfolgend anhand der Zeichnung beispielhaft näher erläutert. Es zeigen:
- Fig. 1: eine schematische perspektivische Darstellung eines Schneidstempels,
- Fig. 2: eine vereinfachte schematische Darstellung einer Gegenplatte,
- Fig. 3: eine Ausführungsform des erfindungsgemäßen Handgerätes, welches als Doppelgabel mit dem Schneidstempel gemäß Fig. 1 und der Gegenplatte gemäß Fig. 2 ausgerüstet ist,
- Fig. 4: eine Darstellung gemäß Fig. 3, jedoch in einem Zustand, in dem Schneidstempel und Gegenplatte zusammengedrückt sind und parallel aufeinander liegen,
- Fig. 5: eine perspektivische Darstellung zur Verdeutlichung der Handhabung des Handgerätes, und
- Fig. 6: eine andere Ausführungsform des erfindungsgemäßen Handgerätes in Form einer einfachen Gabel.

In Fig. 1 und 2 sind ein Schneidstempel 1 sowie eine Gegenplatte 7 dargestellt, welche im zusammengefügten Zustand ein Handgerät zum Schlitzen und Ringeln von Zierverpackungsbändern bilden. Fig. 3 zeigt den Schneidstempel 1 und die Gegendruckplatte 7 im zu dem Handgerät zusammengefügten Zustand.

Der Schneidstempel 1 besitzt auf seiner der Gegenplatte 7 zugewandten Seite zwei Reihen von Kunststoffschneiden 2, die jeweils in unterschiedlichen Abständen zueinander angeordnet sind, so daß es möglich ist, unterschiedliche Schlitzbreiten zu erzielen.

Die Kunststoffschneiden 2 haben eine Form nach Art eines Stiletts mit einer Spitze und erstrecken sich in Richtung der Relativbewegung A zwischen dem Handgerät und dem Zierverpackungsband 9 (vgl. Fig. 5). Die beiden Außenkanten jeder Kunststoffschneide 2 sind scharf ausgebildet, so daß es auf die Richtung der Relativbewegung A zwischen dem Handgerät und dem Zierverpackungsband nicht ankommt, wodurch sowohl eine rechtshändige als auch eine linkshändige Benutzung möglich ist.

Wie die Darstellung in Fig. 2 verdeutlicht, ist die Gegenplatte 7 nach Art einer Matrize ausgebildet und besitzt Löcher in Form von Schlitzen 4. Dabei ist jeder Kunststoffschneide 2 des Schneidstempels 1 ein Schlitz 4 zugeordnet. Jede Kunststoffschneide 2 kann also in den entsprechenden Schlitz 4 eintauchen, wenn gemäß der Darstellung in Fig. 4 der Schneidstempel 1 und die Gegenplatte 7 zusammengedrückt sind.

Fig. 3 zeigt eine Seitenansicht des Handgerätes mit dem Schneidstempel 1 gemäß Fig. 1 und der Gegenplatte 7 gemäß Fig. 2. Der Schneidstempel 1 und die Gegenplatte 7 sind so miteinander verbunden und über Führungsstifte 8 geführt, daß sie parallel zueinander in Richtung des Pfeiles B bewegbar sind. Die Bewegung erfolgt entgegen der Kraft einer Feder 10, so daß dann, wenn man den Schneidstempel 1 und die Gegenplatte 7 losläßt, die in Fig. 3 gezeigte Ruheposition eingenommen wird. In dieser Ruheposition kann ein Zierverpackungsband zwischen den Schneidstempel 1 und die Gegenplatte 7 eingeführt werden.

Wie Fig. 5 verdeutlicht, werden dann der Schneidstempel 1 und die Gegenplatte 7 entgegen der Kraft der Feder 10 zusammengedrückt, so daß die Arbeitsposition gemäß Fig. 4 eingenommen wird. Dabei durchdringen die Kunststoffschneiden 2 das Zierverpackungsband 9, wobei die Kunststoffschneiden 2 in die Schlitze 4 eintauchen.

Bei beispielsweise festgehaltenem Zierverpackungsband 9 wird dann das Handgerät in Richtung des Pfeiles A in Fig. 5 bewegt, und während dieser Bewegung wird das Zierverpackungsband 9 geschlitzt.

Im zusammengedrückten Zustand gemäß Fig. 4 greifen die in Fig. 3 zu erkennenden äußeren Führungsnasen 5 des Schneidstempels 1 in entsprechende Führungsnuten 6 der Gegenplatte 7 ein, so daß der Schneidstempel 1 und die Gegenplatte 7 eine stabile Lage einnehmen und verdrehsicher gehalten sind.

Während die Darstellung gemäß Fig. 3 und 4 eine Ausbildung des Handgerätes nach Art einer Doppelgabel mit einer mittigen Befestigung und Lagerung zeigt, ist in Fig. 6 in einer anderen Ausführungsform ein Handgerät dargestellt, welches eine einfache Gabel bildet. Funktionsweise und Prinzip dieser Ausführungsform entsprechen der obigen Beschreibung. Allerdings läßt sich mit dem Handgerät nach Fig. 6 nur eine einzige Breite der geschlitzten Streifen des Zierverpackungsbandes 9 erzielen, während die Ausbildung gemäß Fig. 3 nach Art einer Doppelgabel die Wahl zwischen zwei unterschiedlichen Breiten zuläßt, je nach dem, ob das Zierverpackungsband links oder rechts der mittigen Lagerung durch die Führungstifte 8 eingeführt wird.

## Patentansprüche

1. Handgerät zum Schlitzen und Ringeln von Zierverpackungsbändern (9), wobei das Handgerät einen Schneidstempel (1) umfaßt, der federnd und beweglich mit einer Gegenplatte (7) verbunden ist, und wobei der Schneidstempel (1) auf seiner der Gegenplatte (7) zugewandten Seite eine Vielzahl von Schneidelementen besitzt, durch welche ein zwischen dem Schneidstempel (1) und der Gegenplatte (7) eingelegtes Zierverpackungsband (9) bei einer Relativbewegung (A) zwischen dem Handgerät und dem Zierverpackungsband (9) geschlitzt wird, dadurch gekennzeichnet, daß die Schneidelemente als Kunststoffschneiden (2) ausgebildet sind, die sich in Richtung der Relativbewegung (A) zwischen dem Handgerät und dem Zierverpackungsband (9) erstrecken, und daß die Gegenplatte (7) als Matrize mit Löchern (4) ausgebildet ist, wobei jeder Kunststoffschneide (2) ein Loch (4) zugeordnet ist, in welches die Kunststoffschneide (2) eintauchen kann, oder daß die dem Schneidstempel (1) zugewandte Oberfläche der Gegenplatte (7) als weiche Oberfläche ausgebildet ist.

2. Handgerät nach Anspruch 1, dadurch gekennzeichnet, daß die Kunststoffschneiden (2) eine Form nach Art eines Stiletts mit einer Spitze haben, und daß beide Außenkanten jeder Kunststoffschneide (2) scharf ausgebildet sind.

3. Handgerät nach Anspruch 2, dadurch gekennzeichnet, daß die Löcher (4) als Schlitze ausgebildet sind.

4. Handgerät nach einem der vorhergehenden Ansprüche 1 - 3, dadurch gekennzeichnet, daß der Schneidstempel (1) und die Gegenplatte (7) mittig so miteinander verbunden und gelagert sind, daß sie eine Doppelgabel bilden, und daß sie so parallel aufeinander zu bewegbar sind, daß sie parallel aufeinander liegen, wobei alle Kunststoffschneiden (2) gleichzeitig in die Löcher (4) eindringen.

5. Handgerät nach einem der vorhergehenden Ansprüche 1 - 4, dadurch gekennzeichnet, daß der Schneidstempel (1) und/oder die Gegenplatte (7) an mindestens einer ihrer Längsseiten eine scharfe hinterschnittene Kante (3) aufweisen.

6. Handgerät nach einem der vorhergehenden Ansprüche 1 - 5, dadurch gekennzeichnet, daß der Schneidstempel (1) eine oder mehrere Führungsnasen zur Führung der Relativbewegung zwischen Schneidstempel (1) und Gegenplatte (7) (5) aufweist.

7. Handgerät nach Anspruch 6, dadurch gekennzeichnet, daß die Gegenplatte (7) eine oder mehrere Führungsnuten (6) zur Aufnahme der Führungsnasen (5) aufweist.

8. Handgerät nach einem der vorhergehenden Ansprüche 1 - 7, dadurch gekennzeichnet, daß es aus Kunststoff besteht.

## Claims

1. Hand apparatus for slitting and curling decorative ribbons (9), wherein the hand apparatus comprises a cutting punch (1), which is resiliently and movably connected to a counter-plate (7), and wherein the cutting punch (1) has, on its side towards the counter-plate (7), a plurality of cutting elements by which a decorative ribbon (9), laid between the cutting punch (1) and the counter-plate (7), is slit with a relative movement (A) between the hand apparatus and the decorative ribbon (9), characterized in that the cutting elements are formed as plastics cutters (2), which extend in the direction of the relative movement (A) between hand apparatus and decorative ribbon (9), and that the counter-plate (7) is constructed as a die having holes (4), one hole (4) being associated with each plastics cutter (2), into which the plastics cutter (2) can penetrate, or that the surface of the counter-plate (7) facing towards the cutting punch (1) is formed as a soft surface.

2. Hand apparatus according to Claim 1, characterized in that the plastics cutters (2) are shaped in the manner of a stiletto with a point, and that both outer edges of each plastics cutter (2) are sharp.

3. Hand apparatus according to Claims 2, characterized in that the holes (4) are formed as slits.

4. Hand apparatus according to one of the preceding Claims 1 to 3, characterized in that the cutting punch (1) and the counter-plate (7) are so connected together and mounted at the centre that they form a double fork, and that they can be moved parallel and towards each other in such a way that they lie parallel against each other, all the plastics cutters (2) penetrating simultaneously into the holes (4).

5. Hand apparatus according to one of the preceding Claims 1 to 4, characterized in that the cutting punch (1) and/or the counter-plate (7) possess, at at least one of their longitudinal sides, a sharp back-cut edge (3).

6. Hand apparatus according to one of the preceding Claims 1 to 5, characterized in that the cutting punch (1) has one or more guide noses (5), for guiding the relative movement between cutting punch (1) and counter-plate (7).

7. Hand apparatus according to Claim 6, characterized in that the counter-plate (7) has one or more guide grooves (6) for receiving the guide noses (5).

8. Hand apparatus according to one of the preceding Claims 1 to 7, characterized in that it is of plastics material.

## Revendications

1. Outil à main pour découper des languettes et boucler des rubans décoratifs (9), le outil à main comprenant un poinçon de découpage (1) qui est relié avec une contre-plaque (7) tout en faisant ressort et en étant mobile, le poinçon de découpage (1) comportant sur son côté tourné vers la contre-plaque (7) une pluralité d'éléments de coupe par lesquels un ruban décoratif (9) placé entre le poinçon de découpage (1) et la contre-plaque (7) est entaillé par un mouvement relatif (A) entre l'outil à main et le ruban décoratif (9), caractérisé en ce que les éléments de coupe sont formés en tranchants de plastique qui se dressent dans la direction du mouvement relatif (A) entre l'outil à main et le ruban décoratif (9), et en ce que la contre-plaque (7) a la forme d'une matrice à trous (4), à chaque tranchant en plastique (2) étant associé un trou (4) dans lequel le tranchant en plastique (2) peut s'enfoncer, ou en ce que la surface de la contre-plaque (7) tournée vers le poinçon de découpage (1) se comporte comme une surface molle.

2. Outil à main suivant la revendication 1, caractérisé en ce que les transchants en plastique (2) ont une forme en sorte de stylet avec une pointe, et en ce que les deux bords externes de chaque tranchant en plastique (2) sont prévus acérés.

3. Outil à main suivant la revendication 2, caractérisé en ce que les trous (4) sont en forme de fentes.

4. Outil à main suivant l'une des revendications précédentes 1 à 3, caractérisé en ce que le poinçon de découpage (1) et la contre-plaque (7) sont reliés ensemble et supportés au centre, en ce qu'ils créent une double fourche, en ce qu'ils sont mobiles parallèlement l'un à l'autre, et en ce qu'ils se supportent parallèlement, tous les tranchants en plastique (2) entrant simultanément dans les trous (4).

5. Outil à main suivant l'une des revendications précédentes 1 à 4, caractérisé en ce que le poinçon de découpage (1) et/ou la contre-plaque (7) présentent sur au moins un de leurs côtés longitudinaux une arête (3) acérée à découpe arrière.

6. Outil à main suivant l'une des revendications précédentes 1 à 5, caractérisé en ce que le poinçon de découpage (1) présente pour le guidage du mouvement relatif entre le poinçon de découpage (1) et la contre-plaque (7) un ou plusieurs ergots de guidage (5).

7. Outil à main suivant la revendication 6, caractérisé en ce que la contre-plaque (7) présente une ou plusieurs encoches (6) de guidage pour la réception des becs (5) de guidage.

8. Outil à main suivant l'une des revendications précédentes 1 à 7, caractérisé en ce qu'il est en plastique.
